# EUROPÄISCHE PATENTSCHRIFT

(11) **EP 2 905 244 B1**
(45) Veröffentlichungstag und Bekanntmachung des Hinweises auf die Patenterteilung: **19.05.2021**
(21) Anmeldenummer: 15152239.8
(22) Anmeldetag: 23.01.2015
(51) Int. Cl.: B65F 1/16, B65F 1/02, B65F 1/06

(54) **Abdeckung für einen Aufnahmebehälter und Aufnahmebehälter, insbesondere Abfallsammler, mit einer Abdeckung**
Cover for a storage receptacle and storage receptacle, in particular waste receptacle, with a cover
Couvercle pour un récipient collecteur et récipient collecteur, en particulier collecteur de déchets, doté d'un couvercle

(30) Priorität: 07.02.2014 DE 202014100546 U
(43) Veröffentlichungstag der Anmeldung: 12.08.2015
(73) Patentinhaber: Hailo-Werk Rudolf Loh GmbH & Co. KG, 35708 Haiger (DE)
(72) Erfinder: Fatrai, Alexander, 35216 Biedenkopf (DE); Phetkhajee, Kasem, 57080 Siegen (DE)
(74) Vertreter: Manske, Jörg

(56) Entgegenhaltungen:
- DE-U- 1 961 078
- DE-U1- 20 310 218
- US-A- 3 083 859
- US-A- 4 679 700

## Beschreibung

Die vorliegende Erfindung betrifft eine Abdeckung für einen Aufnahmebehälter, insbesondere für einen Abfallsammler, nach dem Oberbegriff des Anspruchs 1. Darüber hinaus betrifft die vorliegende Erfindung einen Aufnahmebehälter, insbesondere Abfallsammler, umfassend ein Gehäuse und eine Abdeckung, die so ausgebildet ist, dass sie an dem Gehäuse des Aufnahmebehälters angebracht oder angeordnet werden kann.

Abdeckungen der eingangs genannten Art sowie mit einer derartigen Abdeckung ausgestattete Aufnahmebehälter, insbesondere Abfallsammler, sind aus dem Stand der Technik bereits bekannt. Bei diesen Abdeckungen ist es wünschenswert, dass das mindestens eine Deckelelement sicher in der Öffnungsstellung gehalten werden kann und nicht etwa selbsttätig in die Schließstellung zurückschwenken kann.

Ein Abfallsammler mit einer gattungsgemäßen Abdeckung ist zum Beispiel aus der DE 203 10 218 U1 bekannt.

Die vorliegende Erfindung macht es sich zur Aufgabe, eine Abdeckung für einen Aufnahmebehälter, insbesondere für einen Abfallsammler, der eingangs genannten Art sowie einen gattungsgemäßen Aufnahmebehälter zur Verfügung zu stellen, die einen einfach handhabbaren Öffnungs- und Schließmechanismus für die Abdeckung aufweisen, der einen sicheren Halt des mindestens einen Deckelteils der Abdeckung in der Öffnungsstellung ermöglicht und eine hohe Eigenstabilität des Grundkörpers aufweist.

Die Lösung dieser Aufgabe liefert eine Abdeckung der eingangs genannten Art mit den Merkmalen des kennzeichnenden Teils des Anspruchs 1. Hinsichtlich des Aufnahmebehälters wird diese Aufgabe durch einen Aufnahmebehälter der eingangs genannten Art mit den Merkmalen des kennzeichnenden Teils des Anspruchs 10 gelöst. Die Unteransprüche betreffen vorteilhafte Weiterbildungen der Erfindung.

Eine erfindungsgemäße Abdeckung zeichnet sich dadurch aus, dass die Haltemittel zwei Paare von Haltevorsprüngen umfassen und dass die Innenseiten der Schenkel durch mehrere Verstärkungsrippen, die sich parallel zueinander, aber nicht bis zu den unteren Enden der Schenkel erstrecken, miteinander verbunden sind. Durch die letztgenannte Maßnahme wird die Eigenstabilität des Grundkörpers erhöht.

Die Haltemittel der Abdeckung umfassen zwei Paare von Haltevorsprüngen, die an einer Unterseite des Deckelteils ausgebildet sind, wobei zwischen den Haltevorsprüngen jedes der beiden Paare von Haltevorsprüngen jeweils ein Zwischenraum ausgebildet ist, in den jeweils ein an dem Grundkörper ausgebildeter Halteabschnitt reibschlüssig eingreifen kann. Dadurch wird ein sicherer Halt des mindestens einen Deckelteils der Abdeckung in der Öffnungsstellung ermöglicht. Die reibschlüssige Verbindung kann mit geringem äußerem Kraftaufwand wieder gelöst werden, so dass das mindestens eine Deckelteil wieder in die Schließstellung überführt werden kann.

In einer besonders vorteilhaften Ausführungsform wird vorgeschlagen, dass zwei Deckelteile vorgesehen sind, die derart an dem Grundkörper angelenkt sind, dass sie aus der Schließstellung nach innen in die Öffnungsstellung verschwenkt werden können.

In einer bevorzugten Ausführungsform kann vorgesehen sein, dass das vordere und das hintere Rahmenteil einen stufenartigen Absatz umfassen. Dabei können die Absätze jeweils den Steg und den äußeren Schenkel des betreffenden Rahmenteils umfassen.

Für ein stimmiges optisches Erscheinungsbild kann in einer bevorzugten Ausführungsform vorgesehen sein, dass jedes der beiden Deckelteile eine Breite aufweist, die so gewählt ist, dass die Deckelteile zwischen die beiden seitlichen Rahmenteile passen. Die Deckelteile überragen somit die beiden seitlichen Rahmenteile nicht.

In einer besonders bevorzugten Ausführungsform kann vorgesehen sein, dass sich in der Schließstellung das erste Deckelteil zwischen den beiden seitlichen Rahmenteilen erstreckt und mit einer Unterseite eines äußeren Endes auf dem Steg des Absatzes des vorderen Rahmenteils aufliegt. Ferner kann vorgesehen sein, dass sich in der Schließstellung das zweite Deckelteil zwischen den beiden seitlichen Rahmenteilen erstreckt und mit einer Unterseite eines äußeren Endes auf dem Steg des Absatzes des hinteren Rahmenteils aufliegt.

Für eine schwenkbare Anlenkung der Deckelteile wird vorgeschlagen, dass jedes Deckelteil an einem hinteren Ende an seinen beiden Außenseiten jeweils einen, sich nach außen erstreckenden Achsvorsprung aufweist und die beiden seitlichen Rahmenteile an ihren beiden hinteren Enden jeweils eine Aufnahmeöffnung aufweisen, in der jeweils einer der Achsvorsprünge aufgenommen ist. Dadurch wird ein einfacher und robuster Schwenkmechanismus geschaffen, der integral mit den Deckelteilen ausgebildet ist. Auf ein oder mehrere separate Bauteile, die die Drehachsen der Deckelteile bilden kann bei dieser Ausführungsform in vorteilhafter Weise verzichtet werden.

Vorzugsweise kann die Masse jedes der Deckelteile so gewählt und derart verteilt sein, dass die äußeren Enden der Deckelteile ein Drehmoment erzeugen können, welches so groß ist, dass die Deckelteile in der Öffnungsstellung nach einem Wegfall äußerer Druckkräfte selbsttätig in die Schließstellung schwenken können. Dadurch kann die Handhabung der Abdeckung für einen Benutzer besonders komfortabel gestaltet werden.

Um die Stabilität der Haltevorsprünge zu erhöhen, können diese vorzugsweise im Wesentlichen rippenartig geformt sein.

Die Haltevorsprünge können vorteilhaft in den äußeren, an die seitlichen Rahmenteile angrenzenden Bereichen der Unterseite des jeweiligen Deckelteils angeordnet sein.

Vorzugsweise können sich die Stege des vorderen Rahmenteils und des hinteren Rahmenteils nach innen jeweils über den inneren Schenkel des betreffenden Rahmenteils hinweg erstrecken und jeweils einen Halteabschnitt für den Eingriff in einen zwischen einem Paar von Haltevorsprüngen ausgebildeten Zwischenraum bilden.

Ein erfindungsgemäßer Aufnahmebehälter, insbesondere Abfallsammler zeichnet sich dadurch aus, dass die Abdeckung nach einem der Ansprüche 1 bis 9 ausgebildet ist.

In einer besonders zweckmäßigen Weiterbildung besteht die Möglichkeit, dass der Aufnahmebehälter einen Halterahmen für die Festlegung eines Müllbeutels umfasst, wobei der Halterahmen zumindest mittelbar auf den Rand der Öffnung des Gehäuses aufgesetzt werden kann.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen:
- Fig. 1: eine Explosionsansicht eines Aufnahmebehälters, insbesondere Abfallsammlers, mit einer Abdeckung gemäß einem bevorzugten Ausführungsbeispiel der vorliegenden Erfindung,
- Fig. 2: eine perspektivische Ansicht der Abdeckung in einer geschlossenen Stellung,
- Fig. 3: eine Draufsicht auf die Abdeckung in der geschlossenen Stellung,
- Fig. 4: einen Schnitt durch die Abdeckung in der geschlossenen Stellung,
- Fig. 5: eine perspektivische Ansicht der Abdeckung in einer geöffneten Stellung,
- Fig.6: eine Draufsicht auf die Abdeckung in der geöffneten Stellung,
- Fig. 7: einen Schnitt durch die Abdeckung in der geöffneten Stellung,
- Fig. 8: eine Seitenansicht eines Deckelteils der Abdeckung,
- Fig. 9: eine Vorderansicht des Deckelteils gemäß Fig. 8.

Unter Bezugnahme auf Fig.1 umfasst ein Aufnahmebehälter 100, insbesondere Abfallsammler, der gemäß einem bevorzugten Ausführungsbeispiel der vorliegenden Erfindung ausgeführt ist, ein Gehäuse 2 und eine Abdeckung 1, die an einer Oberseite des Gehäuses 2 lösbar befestigbar ist und so ausgebildet ist, dass sie eine obere Öffnung des Gehäuses 2, die eine Einwurföffnung bildet, wahlweise verschließen oder freigeben kann.

Das Gehäuse 2 umfasst in dem hier gezeigten Ausführungsbeispiel vier Seitenwände 20, 21, 22, 23, die jeweils einen rechteckigen Umriss aufweisen und vorzugsweise aus einem metallischen Werkstoff, insbesondere aus Blech, hergestellt sein können. Die vier Seitenwände 20, 21, 22, 23 sind so ausgebildet, dass sie bei der Montage paarweise im Bereich ihrer sich in Hochrichtung erstreckenden Außenkanten miteinander verbunden werden können, insbesondere ineinandergesteckt werden können. Die auf diese Weise paarweise miteinander verbundenen Seitenwände 20, 21, 22, 23 werden an einer Oberseite in den Eckbereichen jeweils mit Hilfe eines Sicherungsmittels 6, insbesondere mittels einer Sicherungsschraube, gesichert. Eines der vier Sicherungsmittel 6 ist in Fig. 1 durch die Abdeckung 1 verdeckt und daher nicht erkennbar. Das Gehäuse 2 umfasst ferner einen Gehäuseboden 24 mit einem rechteckigen, insbesondere quadratischen, Umriss, auf den die vier Seitenwände 20, 21, 22, 23 bei der Montage aufgesetzt werden. Von unten werden vier Sicherungsmittel, insbesondere Sicherungsschrauben 70, in den Gehäuseboden 24 eingesetzt, welche die paarweise miteinander verbundenen Seitenwände 20, 21, 22, 23 durch Verschraubungen in den unteren Eckbereichen ebenfalls sichern können und den Boden 24 an den Seitenwänden 20, 21, 22, 23 halten können. Durch die vier Seitenwände 20, 21, 22, 23 und den Gehäuseboden 24 wird ein Aufnahmeraum definiert, der an einer Oberseite eine Gehäuseöffnung bildet, über die der Aufnahmeraum des Gehäuses 2 zugänglich ist.

Der obere Rand des Gehäuses 2 kann optional eine Materialverdickung aufweisen, die zum Beispiel dadurch erhältlich ist, dass die vier Seitenwände 20, 21, 22, 23 an diesem oberen Rand um 180° nach innen umgebogen sind.

Das Gehäuse 2 des Aufnahmebehälters 100 kann alternativ auch aus einem Blechzuschnitt hergestellt sein. Aus diesem Blechzuschnitt wird bei der Herstellung ein rohrförmiger Körper mit einem rechteckigen Querschnitt und den vier Seitenwänden 20, 21, 22, 23 gebogen, wobei die aneinanderstoßenden freien Enden des Blechzuschnitts, vorzugsweise stoffschlüssig, miteinander verbunden werden. An einem unteren Ende weist das Gehäuse 2 ebenfalls einen Gehäuseboden 24 auf, so dass durch den in der vorstehend genannten Weise zu einem rohrförmigen Körper gebogenen Blechzuschnitt und den Gehäuseboden 24 der Aufnahmeraum des Gehäuses 2 gebildet wird. Der obere Rand des Gehäuses 2 kann auch bei dieser Variante eine Materialverdickung aufweisen, die insbesondere dadurch erhältlich ist, dass der Blechzuschnitt um 180° nach innen umgebogen ist. In weiteren alternativen Ausführungsformen kann das Gehäuse 2 des Aufnahmebehälters 1 auch aus einem anderen Werkstoff, insbesondere aus Kunststoff, hergestellt sein.

Unter weiterer Bezugnahme auf Fig. 2 bis Fig. 7 weist Abdeckung 1 in diesem Ausführungsbeispiel einen einteiligen, rahmenartig ausgebildeten Grundkörper 3 sowie zwei Deckelteile 4, 5 auf, die an dem Grundkörper 3 nach innen schwenkbar angelenkt sind, um die Gehäuseöffnung in einer Öffnungsstellung der Deckelteile 4, 5 (Fig. 5 bis Fig. 7) freigeben und in einer Schließstellung der Deckelteile 4, 5 (Fig. 2 bis Fig. 4) verschließen zu können. Der Grundkörper 3 weist einen rechteckigen, insbesondere quadratischen, Umriss auf und ist so ausgebildet, dass er lösbar auf den oberen Rand der Öffnung des Gehäuses 2 aufgesetzt werden kann. Der Grundkörper 3 weist zwei seitliche Rahmenteile 30, 31 sowie ein vorderes Rahmenteil 32 und ein hinteres Rahmenteil 33 auf. Die vier Rahmenteile 30, 31, 32, 33 haben einen nach unten offenen, zumindest abschnittsweise im Wesentlichen U-förmigen Querschnitt. Somit weisen die Rahmenteile 30, 31, 32, 33 einen Steg 301, 311, 321, 331 auf, der eine Oberseite des Grundkörpers 3 bildet, und zwei im Wesentlichen parallele Schenkel 340, 341, die nach der Montage unter Zwischenlage des oberen Randbereichs des Gehäuses 2 nach unten ragen.

Die Innenseiten der Schenkel 340, 341 sind vorzugsweise durch mehrere Verstärkungsrippen 9, die sich parallel zueinander, aber nicht bis zu den unteren Enden der Schenkel 340, 341 erstrecken, miteinander verbunden. Dadurch kann dem Grundkörper 3 eine hohe Eigenstabilität zur Verfügung gestellt werden. Der Grundkörper 3 kann somit derart auf den oberen Rand des Gehäuses 2 abnehmbar aufgesetzt werden, dass dieser in den Zwischenraum zwischen den Schenkeln 340, 341 der Rahmenteile 30, 31, 32, 33 eingreift.

Insbesondere aus Fig. 2 und Fig. 5 wird deutlich, dass die beiden seitlichen Rahmenteile 30, 31 höher als das vordere und das hintere Rahmenteil 32, 33 ausgebildet sind. Das vordere und das hintere Rahmenteil 32, 33 weisen jeweils einen stufenartigen Absatz 320, 330 auf. Die Absätze 320, 330 umfassen jeweils den Steg 321, 331 und den äußeren Schenkel 340 des vorderen und hinteren Rahmenteils 32, 33. Jedes der beiden Deckelteile 4, 5 weist eine Breite auf, die so gewählt ist, dass die Deckelteile 4, 5 zwischen die beiden seitlichen Rahmenteile 30, 31 passen. In der Schließstellung erstreckt sich das erste Deckelteil 4 zwischen den beiden seitlichen Rahmenteilen 30, 31 und liegt mit einer Unterseite 400 eines äußeren Endes 40 auf dem Steg 321 des Absatzes 320 des vorderen Rahmenteils 32 auf. Analog erstreckt sich das zweite Deckelteil 5 in der Schließstellung zwischen den beiden seitlichen Rahmenteilen 30, 31 und liegt mit einer Unterseite 500 eines äußeren Endes 50 auf dem Steg 331 des Absatzes 330 des hinteren Rahmenteils 33 auf.

Für eine rotatorische Anbindung der beiden Deckelteile 4, 5 an den Grundkörper 2 weist jedes der beiden Deckelteile 4, 5 an einem hinteren Ende an seinen beiden Außenseiten jeweils einen, sich nach außen erstreckenden Achsvorsprung 7, 8 auf. Für die Aufnahme der Achsvorsprünge 7, 8, die in Fig. 8 und 9 zu erkennen sind, weisen die beiden seitlichen Rahmenteile 30, 31 an ihren beiden hinteren Enden jeweils eine entsprechend dimensionierte Aufnahmeöffnung auf. Die Aufnahmeöffnungen in den beiden seitlichen Rahmenteilen 30, 31 liegen paarweise einander gegenüber und sind so ausgebildet, dass sie jeweils einen der Achsvorsprünge 7, 8 des betreffenden Deckelteils 4, 5 aufnehmen können. Durch diese schwenkbare Anlenkung wird erreicht, dass die beiden Deckelteile 4, 5 in das Innere des Aufnahmeraums des Gehäuses 2 geschwenkt werden können, indem ein Benutzer von außen jeweils eine Druckkraft auf jedes der beiden Deckelteile 4, 5 ausübt. Durch die Einwirkung dieser Druckkräfte auf die beiden Deckelteile 4, 5 wird ein Drehmoment generiert, welches eine in das Innere des Gehäuses 2 gerichtete Schwenkbewegung der Deckelteile 4, 5 induziert.

Die Masse der Deckelteile 4, 5 ist vorzugsweise so gewählt und derart verteilt, dass die äußeren Enden 40, 50 ein Drehmoment erzeugen können, welches so groß ist, dass die Deckelteile 4, 5 im nach innen geklappten Zustand nach einem Wegfall der äußeren Druckkräfte selbsttätig und ohne einen Eingriff eines Benutzers in die Schließstellung schwenken können, wie sie in Fig. 2 bis Fig. 4 gezeigt ist.

Um die beiden Deckelteile 4, 5 in ihrer Öffnungsstellung zu halten und zu verhindern, dass die Deckelteile 4, 5 auf Grund ihres Eigendrehmoments wieder selbsttätig in ihre Schließöffnung schwenken, umfassen die beiden Deckelteile 4, 5 an einer Unterseite jeweils zwei Paare sich parallel zueinander erstreckender, vorliegend rippenartig geformter Haltevorsprünge 41, 42, 51, 52. Die Haltevorsprünge 41, 42, 51, 52 sind in diesem Ausführungsbeispiel in den äußeren, an die seitlichen Rahmenteile 30, 31 angrenzenden Bereichen der Unterseite des jeweiligen Deckelteils 4, 5 angeordnet. Wie in Fig. 4 und 7 zu erkennen, erstrecken sich die Stege 321, 331 des vorderen Rahmenteils 32 und des hinteren Rahmenteils 33 nach innen jeweils über den inneren Schenkel 341 des betreffenden Rahmenteils 32, 33 hinweg und bilden ein freies Ende. Die Haltevorsprünge 41, 42, 51, 52 sind so geformt und voneinander beabstandet ausgebildet, dass in der Öffnungsstellung der Deckelteile 4, 5 die freien Enden der Stege 321, 331 der Absätze 320, 330 des vorderen und hinteren Rahmenteils 32, 33 jeweils in einen, durch die paarweise angeordneten Haltevorsprünge 41, 42, 51, 52 begrenzten Zwischenraum eingreifen können. Dadurch wird eine reibschlüssige Verbindung der freien Enden der Stege 321, 331 mit den Haltevorsprüngen 41, 42, 51, 52 zur Verfügung gestellt, die einen sicheren Halt der Deckelteile 4, 5 in der Öffnungsstellung bewirkt. Diese reibschlüssige Verbindung kann durch einen geringen manuellen Kraftaufwand wieder gelöst werden, so dass die beiden Deckelteile 4, 5 wieder selbsttätig in ihre Schließstellung verschwenkt werden können.

Wenn der hier beschriebene Aufnahmebehälter 1 ein Abfallsammler ist, kann zusätzlich ein Halterahmen für die Festlegung eines Müllbeutels vorgesehen sein, wobei der Halterahmen zumindest mittelbar auf den Rand der Öffnung des Gehäuses 2 aufgesetzt werden kann. Auf den Halterahmen kann nach dem Fixieren des Müllbeutels die Abdeckung 1 aufgesetzt werden. Der hier nicht explizit gezeigte Abdeckrahmen kann vorzugsweise so ausgeführt sein, wie in der DE 20 2012 100 440 U1 beschrieben, auf die an dieser Stelle Bezug genommen werden soll.

In dem hier gezeigten Ausführungsbeispiel ist die Abdeckung 1 auf einen Rand der Öffnung des Gehäuses 2 des Aufnahmebehälters 100 aufgesetzt. In einer alternativen Ausführungsform besteht zum Beispiel auch die Möglichkeit, dass die Abdeckung 1 so ausgebildet ist, dass sie vollständig über das Gehäuse 2 gestülpt werden kann und damit eine Gehäuseverkleidung bildet. Bei dieser Ausführungsform ist das Gehäuse 2 des Aufnahmebehälters 100 nach der Anbringung der Abdeckung 1 somit für einen Betrachter nicht sichtbar.

## Patentansprüche

1. Abdeckung (1) für einen Aufnahmebehälter (100), insbesondere für einen Abfallsammler, umfassend
- einen Grundkörper (3), der rahmenartig ausgebildet ist und auf einen Rand einer oberen Öffnung eines Gehäuses (2) des Aufnahmebehälters (100) lösbar aufsetzbar ist, wobei der Grundkörper (3) zwei seitliche Rahmenteile (30, 31) sowie ein vorderes Rahmenteil (32) und ein hinteres Rahmenteil (33) aufweist, die einen nach unten offenen, zumindest abschnittsweise im Wesentlichen U-förmigen Querschnitt haben, wobei die Rahmenteile (30, 31, 32, 33) einen Steg (301, 311, 321, 331), der eine Oberseite des Grundkörpers (3) bildet, und zwei im Wesentlichen parallele Schenkel (340, 341), die nach der Montage unter Zwischenlage des oberen Randbereichs des Gehäuses (2) nach unten ragen, aufweisen,
- mindestens ein Deckelteil (4, 5), das derart an dem Grundkörper (3) angelenkt ist, dass es aus einer Schließstellung, in der es die obere Öffnung des Gehäuses (2) des Aufnahmebehälters (100) verschließen kann, nach innen in eine Öffnungsstellung, in der es die Öffnung freigeben kann, verschwenkbar ist,
- Haltemittel zum Halten des Deckelteils (4, 5) in der Öffnungsstellung, **dadurch gekennzeichnet, dass** die Haltemittel zwei Paare von Haltevorsprüngen (41, 42, 51, 52) umfassen, die an einer Unterseite des Deckelteils (4, 5) ausgebildet sind, wobei zwischen den Haltevorsprüngen (41, 42, 51, 52) jedes der beiden Paare von Haltevorsprüngen (41 , 42, 51, 52) jeweils ein Zwischenraum ausgebildet ist, in den jeweils ein an dem Grundkörper (3) ausgebildeter Halteabschnitt reibschlüssig eingreifen kann, und dass die Innenseiten der Schenkel (340, 341) durch mehrere Verstärkungsrippen (9), die sich parallel zueinander, aber nicht bis zu den unteren Enden der Schenkel (340, 341) erstrecken, miteinander verbunden sind.

2. Abdeckung (1) nach Anspruch 1, **dadurch gekennzeichnet, dass** zwei Deckelteile (4, 5) vorgesehen sind, die derart an dem Grundkörper (3) angelenkt sind, dass sie aus der Schließstellung nach innen in die Öffnungsstellung verschwenkt werden können.

3. Abdeckung (1) nach einem der Ansprüche 1 oder 2, **dadurch gekennzeichnet, dass** das vordere und das hintere Rahmenteil (32, 33) einen stufenartigen Absatz (320, 330) umfassen.

4. Abdeckung (1) nach Anspruch 3, **dadurch gekennzeichnet, dass** sich in der Schließstellung das erste Deckelteil (4) zwischen den beiden seitlichen Rahmenteilen (30, 31) erstreckt und mit einer Unterseite (400) eines äußeren Endes (40) auf dem Steg (321) des Absatzes (320) des vorderen Rahmenteils (32) aufliegt.

5. Abdeckung (1) nach einem der Ansprüche 3 oder 4, **dadurch gekennzeichnet, dass** sich in der Schließstellung das zweite Deckelteil (5) zwischen den beiden seitlichen Rahmenteilen (30, 31) erstreckt und mit einer Unterseite (500) eines äußeren Endes (50) auf dem Steg (331) des Absatzes (330) des hinteren Rahmenteils (33) aufliegt.

6. Abdeckung (1) nach einem der Ansprüche 1 bis 5, **dadurch gekennzeichnet, dass** jedes Deckelteil (4, 5) an einem hinteren Ende an seinen beiden Außenseiten jeweils einen, sich nach außen erstreckenden Achsvorsprung (7, 8) aufweist und die beiden seitlichen Rahmenteile (30, 31) an ihren beiden hinteren Enden jeweils eine Aufnahmeöffnung aufweisen, in der jeweils einer der Achsvorsprünge (7, 8) aufgenommen ist.

7. Abdeckung (1) nach einem der Ansprüche 1 bis 6, **dadurch gekennzeichnet, dass** die Masse jedes der Deckelteile (4, 5) so gewählt und derart verteilt ist, dass die äußeren Enden (40, 50) der Deckelteile (4, 5) ein Drehmoment erzeugen können, welches so groß ist, dass die Deckelteile (4, 5) in der Öffnungsstellung nach einem Wegfall äußerer Druckkräfte selbsttätig in die Schließstellung schwenken können.

8. Abdeckung (1) nach einem der Ansprüche 1 bis 7, **dadurch gekennzeichnet, dass** die Haltevorsprünge (41, 42, 51, 52) im Wesentlichen rippenartig geformt sind.

9. Abdeckung (1) nach einem der Ansprüche 1 bis 8, **dadurch gekennzeichnet, dass** sich die Stege (321, 331) des vorderen Rahmenteils (32) und des hinteren Rahmenteils (33) nach innen jeweils über den inneren Schenkel (341) des betreffenden Rahmenteils (32, 33) hinweg erstrecken und jeweils einen Halteabschnitt für den Eingriff in einen zwischen einem Paar von Haltevorsprüngen (41, 42, 51, 52) ausgebildeten Zwischenraum bilden.

10. Aufnahmebehälter (100), insbesondere Abfallsammler, umfassend ein Gehäuse (2) und eine Abdeckung (1), die so ausgebildet ist, dass sie an dem Gehäuse (2) des Aufnahmebehälters (100) angebracht oder angeordnet werden kann, **dadurch gekennzeichnet, dass** die Abdeckung (1) nach einem der Ansprüche 1 bis 9 ausgebildet ist.

11. Aufnahmebehälter (100) nach Anspruch 10, **dadurch gekennzeichnet, dass** der Aufnahmebehälter (100) einen Halterahmen für die Festlegung eines Müllbeutels umfasst, wobei der Halterahmen zumindest mittelbar auf den Rand der Öffnung des Gehäuses (2) aufgesetzt werden kann.

## Claims

1. Cover (1) for a storage receptacle (100), in particular for a waste receptacle, comprising
- a base body (3) which is of frame-like configuration and can be placed detachably on an edge of an upper opening of a housing (2) of the storage receptacle (100), the base body (3) having two lateral frame parts (30, 31) and a front frame part (32) and a rear frame part (33), which have a cross-section which is downwardly open and is at least in parts substantially U-shaped, the frame parts (30, 31, 32, 33) having a web (301, 311, 321, 331), which forms an upper face of the base body (3), and two substantially parallel legs (340, 341), which project downwards after assembly with the upper edge region of the housing (2) between them,
- at least one cover part (4, 5) which is hingedly mounted on the base body (3) in such a way that it can be pivoted inwards from a closed position, in which it can close the upper opening of the housing (2) of the receptacle (100), into an open position, in which it can uncover the opening,
- retaining means for retaining the cover part (4, 5) in the open position, **characterised in that** the retaining means comprises two pairs of retaining projections (41, 42, 51, 52), which are formed on an underside of the cover part (4, 5), wherein an intermediate space is formed between the retaining projections (41, 42, 51, 52) of each of the two pairs of retaining projections (41, 42, 51, 52), in each of which a retaining portion formed on the base body (3) can frictionally engage, and **in that** the inner faces of the legs (340, 341) are connected to one another by a plurality of reinforcing ribs (9) which extend parallel to one another but not as far as the lower ends of the legs (340, 341).

2. Cover (1) according to claim 1, **characterised in that** two cover parts (4, 5) are provided, which are hingedly mounted on the base body (3) in such a way that they can be pivoted inwards from the closed position to the open position.

3. Cover (1) according to any one of claims 1 or 2, **characterised in that** the front and the rear frame part (32, 33) comprise a step-like ledge (320, 330).

4. Cover (1) according to claim 3, **characterised in that**, in the closed position, the first cover part (4) extends between the two lateral frame parts (30, 31) and rests with an underside (400) of an outer end (40) on the web (321) of the ledge (320) of the front frame part (32).

5. Cover (1) according to any one of claims 3 or 4, **characterised in that**, in the closed position, the second cover part (5) extends between the two lateral frame parts (30, 31) and rests with an underside (500) of an outer end (50) on the web (331) of the ledge (330) of the rear frame part (33).

6. Cover (1) according to any one of claims 1 to 5, **characterised in that** each cover part (4, 5) has at a rear end, on its two outer sides, a respective outwardly extending axle projection (7, 8), and the two lateral frame parts (30, 31) each have, at their two rear ends, a respective receiving opening in which a respective one of the axle projections (7, 8) is received.

7. Cover (1) according to any one of claims 1 to 6, **characterised in that** the mass of each of the cover parts (4, 5) is chosen and distributed in such a way that the outer ends (40, 50) of the cover parts (4, 5) can generate a torque which is sufficiently large that the cover parts (4, 5) in the open position can automatically pivot into the closed position after removal of external pressure forces.

8. Cover (1) according to any one of claims 1 to 7, **characterised in that** the retaining projections (41, 42, 51, 52) are substantially rib-like in shape.

9. Cover (1) according to any one of claims 1 to 8, **characterised in that** the webs (321, 331) of the front frame part (32) and the rear frame part (33) each extend inwardly beyond the inner leg (341) of the respective frame part (32, 33) and each form a retaining portion for engagement in an intermediate space formed between a pair of retaining projections (41, 42, 51, 52).

10. Storage receptacle (100), in particular waste receptacle, comprising a housing (2) and a cover (1) which is configured such that it can be attached to or arranged on the housing (2) of the storage receptacle (100), **characterised in that** the cover (1) is configured according to any one of claims 1 to 9.

11. Storage receptacle (100) according to claim 10, **characterised in that** the storage receptacle (100) comprises a retaining frame for securing a refuse bag, which retaining frame can be placed at least indirectly on the edge of the opening of the housing (2).

## Revendications

1. Couvercle (1) pour un récipient collecteur (100), en particulier pour un collecteur de déchets, comprenant
- un corps de base (3) qui est conçu comme un cadre et peut être placé de manière amovible sur un bord d'une ouverture supérieure d'un logement (2) du récipient collecteur (100), dans lequel le corps de base (3) présente deux parties de cadre latérales (30, 31) et une partie de cadre avant (32) et une partie de cadre arrière (33), qui ont une section transversale ouverte vers le bas, au moins partiellement sensiblement en forme de U, dans lequel les parties de cadre (30, 31, 32, 33) présentent une âme (301, 311, 321, 331), qui forme un côté supérieur du corps de base (3), et deux branches sensiblement parallèles (340, 341) qui, après le montage, font saillie vers le bas avec la région de bord supérieur du logement (2) entre les deux,
- au moins une partie de couvercle (4, 5), qui est articulée au niveau du corps de base (3) de manière à passer d'une position fermée, dans laquelle elle peut fermer l'ouverture supérieure du logement (2) du récipient collecteur (100), est pivotante vers l'intérieur dans une position ouverte, dans laquelle elle peut libérer l'ouverture,
- des moyens de maintien pour maintenir la partie de couvercle (4, 5) dans la position ouverte, **caractérisé en ce que** les moyens de maintien comprennent deux paires de saillies de maintien (41, 42, 51, 52), qui sont formées sur un côté inférieur de la partie de couvercle (4, 5), dans lequel entre les saillies de maintien (41, 42, 51, 52) de chacune des deux paires de saillies de maintien (41, 42, 51, 52) est formé respectivement un espace intermédiaire, dans chacune desquels une section de maintien formée sur le corps de base (3) peut venir en prise par friction,
**en ce que** les côtés intérieurs des branches (340, 341) sont reliés les uns aux autres par une pluralité de nervures de renfort (9) qui s'étendent parallèlement les unes aux autres mais pas jusqu'aux extrémités inférieures des branches (340, 341).

2. Couvercle (1) selon la revendication 1, **caractérisé en ce que** deux parties de couvercle (4, 5) sont prévues, qui sont articulées au niveau du corps de base (3), de telle sorte qu'elles peuvent être pivotées de la position fermée vers l'intérieur jusque dans la position ouverte.

3. Couvercle (1) selon l'une des revendications 1 ou 2, **caractérisé en ce que** les parties de cadre avant et arrière (32, 33) comprennent un épaulement étagé (320, 330).

4. Couvercle (1) selon la revendication 3, **caractérisé en ce que**, dans la position fermée, la première partie de couvercle (4) s'étend entre les deux parties de cadre latérales (30, 31) et repose avec un côté inférieur (400) d'une extrémité extérieure (40) sur l'âme (321) de l'épaulement (320) de la partie de cadre avant (32).

5. Couvercle (1) selon l'une des revendications 3 ou 4, **caractérisé en ce que**, dans la position fermée, la seconde partie de couvercle (5) s'étend entre les deux parties de cadre latérales (30, 31) et repose avec un côté inférieur (500) d'une extrémité extérieure (50) sur l'âme (331) de l'épaulement (330) de la partie de cadre arrière (33).

6. Couvercle (1) selon l'une des revendications 1 à 5, **caractérisé en ce que** chaque partie de couvercle (4, 5) présente une saillie d'essieu (7, 8) s'étendant vers l'extérieur au niveau d'une extrémité arrière sur ses deux côtés extérieurs, et les deux parties de cadre latérales (30, 31) présentent chacune une ouverture de réception au niveau de leurs deux extrémités arrière, où l'une des saillies d'essieu (7, 8) est reçue.

7. Couvercle (1) selon l'une des revendications 1 à 6, **caractérisé en ce que** la masse de chacune des parties de couvercle (4, 5) est choisie et répartie de telle sorte que les extrémités extérieures (40, 50) des parties de couvercle (4, 5) peuvent générer un couple de rotation qui est si important que les parties de couvercle (4, 5), dans la position ouverte, peuvent pivoter automatiquement dans la position fermée après une suppression de forces de pression extérieures.

8. Couvercle (1) selon l'une des revendications 1 à 7, **caractérisé en ce que** les saillies de maintien (41, 42, 51, 52) sont formées sensiblement en forme de nervure.

9. Couvercle (1) selon l'une des revendications 1 à 8, **caractérisé en ce que** les âmes (321, 331) de la partie de cadre avant (32) et de la partie de cadre arrière (33) s'étendent vers l'intérieur au-dessus de la branche intérieure (341) de la partie de cadre concernée (32, 33) et forment chacune une section de maintien pour la mise en prise dans un espace intermédiaire formé entre une paire de saillies de maintien (41, 42, 51, 52).

10. Récipient collecteur (100), en particulier collecteur de déchets, comprenant un logement (2) et un couvercle (1) qui est conçu pour pouvoir être fixé ou agencé sur le logement (2) du récipient collecteur (100), **caractérisé en ce que** le couvercle (1) est formé selon l'une des revendications 1 à 9.

11. Récipient collecteur (100) selon la revendication 10, **caractérisé en ce que** le récipient collecteur (100) comprend un cadre de maintien pour la fixation d'un sac poubelle, dans lequel le cadre de maintien peut être placé au moins indirectement sur le bord de l'ouverture du logement (2).
